# EUROPÄISCHE PATENTSCHRIFT

(11) **EP 0 432 402 B1**
(45) Veröffentlichungstag und Bekanntmachung des Hinweises auf die Patenterteilung: **23.12.1992**
(21) Anmeldenummer: 90119503.2
(22) Anmeldetag: 11.10.1990
(51) Int. Cl.: F02M 45/04

(54) **Einspritzvorrichtung für selbstzündende Brennkraftmaschinen**
Injection device for self-ignition internal combustion engines
Dispositif d'injection pour moteur à combustion interne à auto-allumage

(30) Priorität: 15.11.1989 DE 3937918
(43) Veröffentlichungstag der Anmeldung: 19.06.1991
(73) Patentinhaber: MAN Nutzfahrzeuge Aktiengesellschaft, 80976 München (DE)
(72) Erfinder: Henkel, Dietmar, Ing. (grad.), W-8430 Neumarkt (DE); Garbisch, Max, W-8500 Nürnberg (DE)

(56) Entgegenhaltungen:
- DE-A- 2 012 485
- DE-A- 2 242 344
- DE-A- 3 516 537
- DE-C- 3 147 467
- PATENT ABSTRACTS OF JAPAN vol. 11, no. 135 (M-585)(2582) 28 April 1987, & JP-A-275569 (HINO) 05 Dezember 1986
- PATENT ABSTRACTS OF JAPAN vol. 4, no. 164 (M-41)(646) 14 November 1980,& JP-A-55 112856 (MITSUBISHI) 01 September 1980
- PATENT ABSTRACTS OF JAPAN vol. 7, no. 71 (M-202)(1216) 24 März 1983,& JP-A-57 212362 (DIESEL KIKI) 27 Dezember 1982

## Beschreibung

Die Erfindung bezieht sich auf eine Einspritzvorrichtung gemäß dem Gattungsbegriff von Anspruch 1.

Ein wirksames Mittel zur akustischen Entschärfung des Verbrennungsgeräusches an Dieselmotoren ist die Verwirklichung der sogenannten Voreinspritzung. Gelangen in diesem Zusammenhang Einspritzanlagen zum Einsatz deren Kraftstoffversorgung mit konventionellen, von der Nockenwelle des Motors getriebenen Einspritzpumpen - Wirkprinzip Verdrängerkolben - bestritten wird, treten folgende Schwierigkeiten auf. Die jeweils vergleichsweise lange Verbindungsleitung zwischen Pumpenelement und Düse besitzt neben ihrem druckabhängigen Volumenspeichervermögen (in Folge der Volumenkompressibilität des Kraftstoffes) zugleich auch das übliche wellenmechanisch bestimmte Übertragungsverhalten als Antwort auf die schnelle Volumeneinprägung des Kraftstoffes. Reichlich bemessener Hub des Pumpenelementkolbens trägt zwar dem Volumenspeichervermögen der Einspritzleitung Rechnung, vermag jedoch nicht die nachteiligen Folgen des Zeitverzuges der Einspritzvolumen-Verfügbarkeit infolge der endlichen, mit Schallgeschwindigkeit stattfindenden Druckausbereitung in der Leitung auszuschließen.

Aus DE-OS 20 12 485 ist es bekannt, den Einspritzvorgang bei Dieselbrennkraftmaschinen in eine Vor- und eine Haupteinspritzung zu unterteilen. Zu diesem Zweck sind zwei Einspritzleitungen unterschiedlicher Länge vorgesehen, welche im Innern eines Druckbehälters angeordnet sind, wobei die Einspritzleitungen am Ausgang des Druckbehälters je ein Rückschlagventil aufweisen. Der Druckbehälter weist zur Druckregelung ein Überströmventil auf. Bevor die beiden Einspritzleitungen in eine gemeinsame Leitung einmünden, welche zu einer Einspritzdüse führt, ist ein Verteilerstück mit regelbarem Ventil vorgesehen. Bei geöffnetem Ventil kann der von einer Pumpe in den Druckbehälter geförderte Brennstoff über eine Rücklaufleitung in einen Brennstoffbehälter zurückfließen. Wenn das Ventil aber ruckartig geschlossen wird entsteht in den beiden als Schwungleitungen bezeichneten Einspritzleitungen durch Trägheitskräfte ein zusätzlicher Druckstoß der den Druck des Druckbehälters übersteigt und zunächst die kurze Einspritzleitung erfaßt und zu einer Voreinspritzmenge führt. Im Anschluß daran erfolgt ein zweiter Druckstoß in der längeren Einspritzleitung, der die Haupteinspritzung auslöst. Ein wesentlicher,Nachteil einer derartigen Einspritzvorrichtung ist in der großvolumigen Ausbildung des Druckbehälters zu sehen, der selbst bei relativ geringer Kompressibilität des Brennstoffes angesichts seines Eigenvolumens und der Dehnung der Behälterwand einen hohen Anteil des Volumenstromes der Pumpe schluckt, ohne daß dies der Einspritzung zugute käme. Da bei einer Reiheneinspritzpumpe das geförderte Volumen durch den Hub von Pumpenkolben ohnehin begrenzt ist kommt eine Anwendung des vorab geschilderten Verfahren bei Verwendung von Reiheneinspritzpumpen nicht in Frage.

Zur Unterteilung des Einspritzvorganges in eine Vor- und eine Haupteinspritzung ist es nach DE-OS 35 16 537 bekannt, von einer Reiheneinspritzpumpe ausgehend zwei Einspritzleitungen unterschiedlicher Länge vorzusehen. Eine erste Einspritzleitung führt direkt zu einer Dosierventileinheit mit Zylinder und Kolben, während eine zweite Einspritzleitung unmittelbar vor der Dosierventileinheit abzweigt und über ein Rückschlagventil in eine von der Dosierventileinheit kommende und zum Einspritzventil führende Leitung einmündet. Durch die längere erste Einspritzleitung wird bei Förderbeginn der Kolben der Dosierventileinheit verschoben und entsprechend dem Zylindervolumen eine dosierte Brennstoffmenge voreingespritzt. Bedingt durch die Verlängerung der ersten Einspritzleitung um die zweite Einspritzleitung erfolgt die Haupteinspritzung um die Laufzeit zeitlich verzögert. Um Rückwirkungen zu vermeiden ist in die zweite Einspritzleitung ein Rückschlagventil eingebaut. Ein Nachteil einer derartigen Vorrichtung ist das Fehlen einer flexiblen, externen Steuerbarkeit von Menge und zeitlichem Beginn von Vor- und Haupteinspritzung und das Volumenspeichervermögen der Einspritzleitungen, da der Brennstoff bei den hohen Drücken nicht mehr als inkompressibel behandelt werden kann.

Einspritzanlagen, bei denen diese Steuerbarkeit, allerdings nur für die Realisierung einer Haupteinspritzung mit Hilfe zweier elektromagnetisch betätigter Bypassventile realisiert wird, sind ferner aus einer Informationsschrift von KHD 1985 bekannt. Mit einem dieser Ventile - in Nähe eines Pumpenelementes installiert - wird mit dem Einleiten der Ventilschließphase der Druckaufbau in der Einspritzleitung gestartet (mit der Folge des Kraftstoffabspritzens in den Brennraum), während ein zweites Ventil - in Düsenhalternähe befindlich - durch Öffnen eines Bypasspfades dazu dient, einen Druckzusammenbruch an der Einspritzdüse mit der Folge des Abbruches des Einspritzvorganges herbeizuführen. Eine elektronische Steuerung sorgt für eine entsprechende Steuerung vom Beginn und Ende der, pro Arbeitsspiel einmaligen Einspritzung. Wird mit dem pumpenelementnahen Bypassventil der zugeordnete Bypasspfad geschlossen, beginnt der Druckaufbauvorgang in der Einspritzleitung. Die im Gefolge entstehende Druckwelle führt, entsprechend ihrer von Schallgeschwindigkeit und Einspritzleitungslänge bestimmten Laufzeit zum Düsenhalter hin, zu einem Abheben der Düsennadel und damit zum Einspritzvorgang. Letzterer bedeutet zugleich Entzug von Kraftstoffvolumen aus dem düsenhalterseitigen Ende der Einspritzleitung, der insbesondere bei niedriger Motordrehzahl im betroffenen Leitungsabschnitt zu einem Zusammenbruch des Druckes bis hin zu Größenordnungen führt, die ein zwischenzeitliches Schließen der Düsennadel zur Folge hat.

Als Konsequenz sollte - im Falle einer geplanten Voreinspritzung - dieser Volumenentzug stets durch ein, in Düsenhalternähe bereit stehendes, sofort verfügbares, nachspeisbares "Puffervolumen" von Kraftstoff während jedes Betriebszustandes des Motors kompensiert werden können. Besagtes Puffervolumen ist mindestens so groß zu dimensionieren wie die, sich als Summe aus Voreinspritzvolumen und Beipaßvolumen (zwischen Ende Voreinspritzung und Beginn Haupteinspritzung anfallend) ergebende Kraftstoffmenge. Ein gewisses Kraftstoffüberangebot für die Voreinspritzung zu planen (mittels geeigneter Wahl von Höhe und Steilheit des Nockens der Einspritzpumpe) ist spätestens dann sinnvoll, wenn die Einleitung des Endes der Voreinspritzung in bekannter Weise mit einem zweiten, elektromagnetisch gesteuerten Bypassventil - diesmal jedoch in unmittelbarer Nähe des Düsenhalters montiert - erzwungen werden soll.

Oben genannter Druckzusammenbruch, ob nun durch gesteuerte oder ungesteuerte Voreinspritzung ausgelöst, muß stets dann befürchtet werden, wenn der Entnahmevolumenstrom größer ist als der Speisevolumenstrom, was in Fällen niedriger Verdrängergeschwindigkeit des Kolbens (als Bestandteil des pumpeninternen Einspritzelementes), also bei einem Vorherrschen niedriger Motordrehzahl und geringer Nockenerhebung zutrifft. Von Nachteil ist besagter Druckzusammenbruch spätestens dann, wenn entsprechend den Bedingungen der Praxis ein geringer zeitlicher Abstand zwischen der Voreinspritzung und der Einspritzung der Hauptmenge gefordert wird. Die "Erholzeit" des Druckes an der Einspritzdüse - den zeitlichen Beginn der Haupteinspritzung mitbestimmend - ist im wesentlichen von der Schallaufzeit des stromaufwärts gelegenen (vom Volumenentnahmevorgang der Voreinspritzung nicht beeinflußten) Druckgeschehens abhängig und kann somit durchaus zu einer vergleichsweise langen Druckaufbauzeit an der Düse führen und damit zu einem nicht tolerierbaren großen Zeitverzug der Haupteinspritzung.

Ausgehend von einer Einspritzvorrichtung gemäß dem Gattungsbegriff liegt der Erfindung die Aufgabe zugrunde, die negativen Einflüsse der Kompressibilität auf den zeitlich definierten Einspritzverlauf zu kompensieren und ferner die unerwünschten wellenmechanischen Rückwirkungen zu unterdrücken.

Erfindungsgemäß wird diese Aufgabe entsprechend dem kennzeichnenden Teil des Patentanspruches 1 gelöst.

Durch den hohen Standdruck in den Einspritzleitungen und die in den Einspritzleitungen stromab eingefügten Rückschlagventile wird zum einen der negative Einfluß der Kompressibilität des Brennstoffes und zum anderen die unerwünschte hydraulische Rückwirkung wellenmechanischer Effekte auf den zeitlichen Einspritzverlauf kompensiert. Die Einspritzvorrichtung ist damit in der Lage dem gewünschten Einspritzverlauf mit erheblich verminderter Verzögerungszeit zu folgen.

Eine Einspritzdüse, angepaßt an die Einspritzvorrichtung gemäß Anspruch 1 ist Anspruch 2 zu entnehmen.

Durch die druckgesteuerte Einspritzdose kann der Standdruck in den Einspritzleitungen 3 und 4 sehr hoch gewählt werden, ohne daß die Düsennadel von einer zu hohen Kraft der Schließfeder getrieben den Düsennadelsitz plastisch verformen würde.

Eine vorteilhafte Weiterbildung der Erfindung kann Anspruch 3 entnommen werden. Die mit Druckreglerfunktion versehenen Bypassventile gestatten die Einstellung eines konstanten Standdruckes in den Einspritzleitungen. Durch den hydraulischen Standdruck wird der unerwünschte Einfluß der Volumenspeicherfähigkeit weitgehend eliminiert.

Eine weitere vorteilhafte Ausgestaltung der Erfindung kann Anspruch 4 entnommen werden.

Ein Ausführungsbeispiel der erfindungsgemäßen Einspritzvorrichtung ist in Zeichnungen dargestellt. Es zeigt:
Figur 1 eine Reiheneinspritzpumpe mit Einspritzventil
Figur 2 einen Längsschnitt durch ein Einspritzventil
Figur 3 ein Druck-Kraft-Diagramm einer konventionellen Einspritzdüse
Figur 4 ein Druck-Kraft-Diagramm einer erfindungsgemäßen Einspritzdüse.

Eine erfindungsgemäße Einspritzvorrichtung ist in Figur 1 schematisch dargestellt. Die wesentlichen Komponenten bestehen aus einer konventionellen Reiheneinspritzpumpe 1 und einer Einspritzdüse 2. Die Reiheneinspritzpumpe 1 wird mittels einer ersten und zweiten Einspritzleitung 3 und 4 mit der Einspritzdüse 2 verbunden, wobei beide Einspritzleitungen 3, 4 unmittelbar von einem ersten Verteilerstück 5 abzweigen, welches mit einem Druckstutzen 6 der Reiheneinspritzpumpe 1 verbunden ist. Die erste Einspritzleitung 3 wird dabei um einen Laufzeitunterschied Δ t einer von er Reiheneinspritzpumpe 1 ausgehenden Druckwelle kürzer gewählt als die zweite Einspritzleitung 4. Die Einspritzleitungen 3, 4 werden stromab in einem zweiten Verteilerstück 7 zusammengeführt, wobei in die erste Einspritzleitung 3 ein erstes Rückschlagventil 8 und in die zweite Einspritzleitung 4 ein zweites Rückschlagventil 9 eingebaut ist.

Die Rückschlagventile 8 und 9 sind federbelastet und sperren die Einspritzleitungen 3 und 4 gegen Rückfluß.

An den beiden Verzweigungspunkten der beiden, parallel geschalteten Einspritzleitungen befinden sich noch zwei elektrisch betätigbare Bypassventile 10 und 11, wobei das erste Bypassventil 10 unmittelbar an das erste Verteilerstück 5 und das zweite Bypassventil 11 an das zweite Verteilerstück 7 angeschlossen ist. Den Bypassventilen 10 und 11 sind erste und zweite Druckregelventile 10a und 10b vorgeschaltet, die durch Federn vorbelastet in den Leitungen 3 und 4 einen vorgegebenen Druck aufrechterhalten können. Die Einspritzdüse 2 ist ebenfalls an das zweite Verteilerstück angeschlossen.

Die Bypassventile 10 und 11 können über erste und zweite Solenoide 12 und 13 auf elektrischem Weg gesteuert werden. Zur Betätigung der Solenoide 12 und 13 und den damit zusammenwirkenden Bypassventilen 10 und 11 sind erste und zweite Schalter 14 und 15 vorgesehen.

Die Einspritzdüse 2 weicht nach Figur 2 erfindungsgemäß vom konventionellen Aufbau einer Einspritzdüse ab. Übereinstimmend mit den koventionellen Hauptkomponenten von Einspritzdüsen besteht auch die in Figur 2 dargestellte Einspritzdüse aus einem Düsenhalter 16 und einem Düsenkörper 17, die mittels einer Überwurfmutter 18 verbunden sind. Im Düsenkörper 17 ist eine Düsennadel 19 axial beweglich geführt, welche durch eine Schließfeder 20 in Schließstellung gehalten wird. Die Düsennadel 19 ragt in einen Druckraum 21 und ist als Differentialkolben mit einer Druckschulter 22 versehen. Die Druckschulter 22 stellt einen Übergang auf einen größere Durchmesser d2 dar. Am oberen Ende der Düsennadel 19 ist diese als Kolben 23 mit Durchmeser d3 ausgebildet. Ein Düsennadelsitz 24 am gegenüberliegenden Ende weist einen Durchmesser d1 auf. Für die Durchmesserver-hältnisse gilt, daß d3² < d2² - d1² ist. Die Brennstoffzufuhr erfolgt über einen Anschluß 25 und eine erste Bohrung 26, die zugleich der Zylinder des Kolbens 23 ist. Von der ersten Bohrung 26 zweigt eine zweite Bohrung 27 ab, die in den Druckraum 21 einmündet.

Die Wirkungsweise der erfindungsgemäßen Einspritzvorrichtung wird nachfolgend beschrieben.

Beginnt ein Kolben des jeweiligen Pumpenelementes der Reiheneinspritzpumpe 1 Kraftstoff zu fördern, befinden sich die beiden Bypassventile 10 und 11 zunächst in geöffneter Position. Da vom vorausgegangenen Arbeitsspiel her in den beiden Leitungen 3 und 4 noch ein Druck herrscht, wie er von den beiden Druckregelventilen 10a und 10b während der Öffnungsphase der Bypassventile 10 und 11 während der Endphase des Kraftstoff-Förderns erzwungen wird, führt der erneut einsetzende Kraftstoff-Fördervorgang vorerst zu einem Ausschieben im Bereich des ersten Druckregelventils 10a der sich zeitverzögert (gemäß der Schallaufzeit des Druckimpulses) das Öffnen des zweiten Druckregelventils 10b mit der gleichen Auswirkung anschließt. Der so auf Atmosphärendruck entspannte Kraftstoff wird dabei wieder zurück in den Tank geführt.

Infolge elektrischen Erregens der Solenoide 12 und 13 mit Hilfe der zugeordneten elektronischen Schalter 14 und 15 wird mit dem davon ausgelösten, nahezu verzögerungsfreien Schließen der Bypassventile 10 und 11 die Druckanhebung in den Leitungen 3 und 4 (über den vorhandenen Standdruck hinaus) zwecks Vorbereitung der Voreinspritzung eingeleitet. Erreicht die Drucksteigerung am Ende der ersten Einspritzleitung 3 einen Wert, der den Öffnungsdruck des Einspritzventils 2 gerade überschreitet, beginnt mit dem Abhebevorgang der Düsennadel 19 (Figur 2) das Einspritzen von Kraftstoff in den Brennraum des Kolbens. Da die Druckanstiegsgeschwindigkeit, aber auch der Betrag der Druckverstärkung im Bereich vor der Einspritzdose wesentlich von der summierenden Wirkung zweier, sich überlagernder Überdruckwellen bestimmt wird - wovon die eine stromabwärts auf den Düsenhalter 16 (Figur 2) zuläuft und die andere, infolge schallharter Reflektion, am bisher geschlossenen Düsennadelsitz stromaufwärts strebt - ist eine Volumenabgabe über den Abspritzvorgang in den Brennraum möglich, die gerade den Kraftstoffbedarf des Voreinspritzvorganges (dessen Ende durch Öffnen des Bypassventils 11 infolge elektrischen Erregens von Solenoid 13 bestimmt wird) decken kann, danach aber zu einem unerwünschten Druckzusammenbruch führt.

Besagter Druckzusammenbruch - vorzugsweise bei niedrigen Motordrehzahlen auftretend - ist zum einen auf die niedrige Verdrängungsgeschwindigkeit des Kolbens vom Pumpenelement zurückzuführen, nicht zuletzt aber auch auf den oben geschilderten Effekt der Druckerhöhung als Folge der Superposition von zwei gegenläufigen Druckwellen. Dieser Druckerhöhungs-Effekt hat eine Größenordnung des Volumenstromverbrauches während der Voreinspritzphase zur Folge, die - abhängig von den Verhältnissen am Pumpenelement wie z. B. Vorhub und Nockenform - durchaus größer sein kann als diejenige des Kraftstoff-Volumenstroms, wie er vom Verdrängerkolben des Pumpenelementes im gleichen Augenblick gerade in die erste Einspritzleitung 3 eingespeist wird. Sinkt nun der Kraftstoffdruck im Düsenhalter infolge Beendigung der Druckwellenüberlagerung (die auf erste Einspritzleitung 3 stromaufwärts zur Einspritzpumpe laufende reflektierte Druckwelle hat das düsenhalterseitige Ende mittlererweise passiert und verlassen) wie aber auch aufgrund der vergleichsweise hohen Volumenentnahme unter das Niveau des Öffnungsdruckes der Einspritzdüse 2, wird damit der Schließvorgang der Zerstäuberdüse eingeleitet.

In der Praxis dauert es aufgrund der Leitungslänge der ersten Einspritzleitung 3 zu lange, bis der Druckaufbau an der Düse ein Niveau erreicht, um mittels erneutem Schließen (per Steuerzwang) des Pypassventiles 11 den Beginn der Haupteinspritzung in angemessenem Zeitabstand wieder einleiten zu können. Ein Tatbestand, der letztlich mit der Stromabwärts-Schallaufzeit des von der Volumenentnahme ungestörten Druckgeschehens - im oberen Teil der ersten Einspritzleitung 3 befindlich - zu erklären ist.

Hier setzt nun der Erfindungsgedanke ein. Er geht von dem Bestreben aus, eine zweite Druckwelle, zeitverzögert um den Betrag des gewünschten Zeitabstandes zwischen Vor- und Haupteinspritzung an der Einspritzdüse zur Verfügung zu stellen, um damit den Volumenbedarf der Haupteinspritzung abdecken zu können. Realisierbar ist dies mit der Installation einer zweiten Einspritzleitung 4, die zur ersten Einspritzleitung 3 parallel zu schalten ist. Der Längenunterschied ist so zu wählen, daß aufgrund der unterschiedlichen Druckwellenlaufzeiten der oben geforderte Zeitverzug zwischen Vor- und Haupteinspritzung erfüllt wird.

Um die zeitversetzt am Ende der zweiten Einspritzleitung 4 einlaufende Druckwelle an einem Einspeisen von Kraftstoff in das druckverarmte, dem Düsenhalter 16 zugewandte Ende von erster Einspritzleitung 3 zu hindern, ist diese dort mit einem ersten Rückschlagventil 8 versehen. In gleicher Weise muß auch ein Eindringen der früher auf ersten Einspritzleitung 3 einlaufenden Druckwelle die zweite Einspritzleitung 4 hinein ausgeschlossen werden, was ebenfalls mit einem, an dessen düsenhalterseitigem Ende vorzusehenen zweiten Rückschlagventil 9 realisierbar ist.

Ein weiterer Bestandteil des Erfindungsgedankens ist das Kombinieren der Bypassventile 10 und 11 mit jweils einem Druckregelventil 10a und 10b. Während der sogenannten Ausschiebephase (die Druckregelventile 10a und 10b sind geöffnet) kann der Kraftstoffdruck aufgrund dieser Maßnahme nur auf einen - mittels vorgespannter Federn gleichgroß eingestellten - Standdruck absinken, der auch dann in der Einspritzdüse vorherrscht, wenn der Verdrängerkolben des Pumpenelementes nicht im Fördern begriffen ist.

Die Einführung hohen Standdruckes dient der Absicht, solche Anteile der kraftstoffördernden Verdrängerbewegung des Pumpenelement-Kolbens zur Erzeugung von düsenseitig abgespritzten Kraftstoff zuzuführen, die während der Aufbauphase des Leitungsdruckes bisher ausschließlich zur Aufbringung des dazu notwendigen "Kompressionsvolumens" dienten. Solche "Förderverluste" können während der Druckaufbauphase for die Vorbereitung der Voreinspritzung gerade noch toleriert werden, hingegen bedeuten sie während des extrem schnell zu erfolgenden Druckaufbaues im Zeitraum zwischen absolvierter Voreinspritzung (mit anschließendem Druckzusammenbruch) und beginnender Haupteinspritzung ein nicht hinnehmbares Volumendefizit zu Lasten der benötigten Abspritzmenge. Ein hohes Standdruckniveau bedeutet demnach insbesondere bei niedrigeren Motordrehzahlen eine willkommen schnelle Druckregeneration nach erfolgter Voreinspritzung.

Es liegt nahe, den Standdruck der Einspritzleitungen aus vorerwähnten Gründen so hoch wie möglich zu planen. Dem steht allerdings der vergleichsweise niedrige Öffnungsdruck konventioneller Einspritzdüsen entgegen. Diesen Öffnungsdruck viel höher auszulegen stößt auf Schwierigkeiten, die im folgenden anhand eines Diagrammes in Figur 3 verdeutlicht werden sollen. Das dort dargestellte Kraft-Druckdiagramm einer konventionellen Einspritzdüse stellt die Beziehung zwischen Kraft am Düsennadelschaft (Ordinate) und Druck im Düsenhalter (Abszisse) dar. Die wiedergegebene Gerade zwischen den Punkten 0 und B stellt den Verlauf der druckbedingten Kraft am Düsennadelkörper dar. In Punkt B wird infolge des Öffnungsdruckes P_{Ö} eine Kraft vom Betrag F₂ erzeugt die gleich der entgegengesetzt gerichteten Kraft einer Feder ist, die die Düsennadel in ihren Dichtsitz drückt. Bei geringfügiger Steigerung des Leitungsdruckes über P_{Ö} hinaus hebt die Düsennadel ab, was die bekannte Vergrößerung der Druckangriffsfläche an der Düsennadel auslöst, die ihrerseits - bei gleichem Druck - zu einer sprungartigen Vergrößerung der Düsennadel-Kraft (Gerade zwischen B und C) im weiter öffnenden Sinne, bis hin zum Erreichen des Düsennadelanschlages führt. Nimmt der Leitungsdruck bis zum Schließdruck Pₛ ab, folgt die Düsennadelkraft dem Geraden-Abschnitt C-D um ab dem Punkt D den Betrag der Federkraft F₂ zu unterschreiten, was ein Zurückfallen der Düsennadel in ihren Sitz bedeutet, was gleichzeitig eine Verkleinerung der hydraulischen Wirkfläche an der Düsennadel zur Folge hat (Gerade DE).

Die Aufprallenergie, die als elastische Formänderungsarbeit im Düsennadelsitz anfällt, wird dabei sowohl von der Federkraft F₂ wie von der Abnahmegeschwindigkeit des Leitungsdruckes bestimmt. Erfolgt der Zusammenbruch des Leitungsdruckes jedoch in einer kürzeren Zeit als derjenigen, die von der Düsennadel zur Zurücklegung des Wegabschnittes zwischen öffnungsbegrenzenden Anschlag und Dichtsitz benötigt wird, was gelegentlich zutrifft, ist besagte Formänderungsarbeit ausschließlich von der Federkraft F₂ und dem zurückgelegten Weg der Düsennadel bestimmt. Da für moderne Einspritzsysteme, die bereits eine hohe Aufsetzgeschwindigkeit der Düsennadel besitzen, Bedenken hinsichtlich einer weiteren Steigerung der Schließkraft F₂ der Feder wegen der Gefahr eines Überschreitens der zulässigen Flächenpressung im Dichtsitz des Einspritzventils anzumelden sind, wurde Ausschau nach einem schließkraftbildenden System gehalten, das sich durch geringere Aufschlagenergien während des Ventilschließens auszeichnet.

Die Wirkungsweise der Einspritzdüse nach Figur 2 ist folgende: Der unter hohen Druck stehende Kraftstoff tritt Ober den mit dem Düsenhalter 16 verbundenen druckfesten Anschluß 25 über die zweiten und dritten Bohrungen 27 und 27a in den Druckraum 21 ein. Dort greift der Kraftstoffdruck an der Druckschulter 22 an, die sich als Kreisringfläche entsprechend der Durchmesserdifferenz, gebildet aus d₂ (Schaftdurchmesser Düsennadel) und d₁ (Durchmesser Dichtsitz) ergibt. Eine weitere hydraulische Angriffsfläche für den Leitungsdruck stellt die, dem Anschluß 25 zugewandte Stirnfläche des Kolbens 23 (Kreisfläche mit Durchmesser d₃) dar.

Sowohl die Lage, wie die Bewegung der Düsennadel 19 werden von insgesamt drei unmittelbar an der Düsennadel angreifenden Kräften bestimmt. Zum einen handelt es sich um das im Schließsinne wirkende Kräftepaar, herrührend von der Schließfeder 20 und dem Kolben 23 während die entgegengesetzt - also im Öffnungssinne wirkende - dritte Kraftkomponente an der Druckschulter 22 der Düsennadel 19 (im Druckraum 21 befindlich) angreift.

Die Konsequenzen dieser Vorgehensweise seien anhand des Druck-Kraft-Diagrammes (Figur 4) verdeutlicht. Mit zunehmenden Leitungsdruck folgt die, im Öffnungssinne an einem Schaft der Düsennadel 19 angreifende, sich entsprechend dem Produkt aus Leitungsdruck und hydraulischer Angriffsfläche (Kreisringquerschnitt entsprechend der Durchmesserdifferenz (d₂ - d₁) ergebende Kraft einer Geraden zwischen den Punkten 0 und B. Im gleichen Zeitabschnitt wächst die von der Summe aus Federkraft F₁ der Schließfeder 20 plus hydraulische Zusatzkraft (Produkt aus Leitungsdruck und Kreisquerschnitt d₃ (Kolben 23, Figur 2) repräsentierte Schließkraft auf einen Wert an, die im Punkt B betragsgleich mit der Düsennadel-Öffnungskraft ist. B ist folglich der Schnittpunkt zwischen den Geraden der Schließ- und Öffnungskraft und bestimmt mit dem Vorzeichenwechsel der an der Düsennadel angreifenden Summenkraft den Öffnungsdruck und damit die Größe der "Abhebekraft" der Düsennadel, der ein Öffnungsdruck gemäß der Beziehung${\text{P}}_{\text{Ö}} \text{=} \frac{\text{4 F₁}}{\text{Π·(d₂} {\text{}}^{{\text{}}^{\text{2}}} \text{- d₁} {\text{}}^{{\text{}}^{\text{2}}} \text{- d₃} {\text{}}^{{\text{}}^{\text{3}}} \text{)}} \text{zugeordnet ist.}$

Übersteigt der Leitungsdruck den Öffnungsdruck P_{Ö}, findet eine abrupte Vergrößerung der Öffnungskraft infolge Wirkflächenvergrößerung der Düsennadel auf einen Wert entsprechend dem Durchmesser d₂ statt. Ein Beschleunigen der Düsennadel (Öffnen) bis zum Anschlagen der Düsennadelschulter am Zwischenstück Zw ist die Folge (Geradenabschnitt B - C). Nach erfolgtem Abspritzen des Kraftstoffes in den Brennraum und dem im Gefolge sich einstellenden Abfall des Leitungsdruckes sinkt die Öffnungskraft an der Düsennadel nach einem Bildungsgesetz entsprechend dem Geraden-Abschnitt zwischen den Punkten C und D. Der Punkt D bedeutet wiederum einen Schnittpunkt zwischen Schließ- und Öffnungskraftverlauf und bestimmt damit diesmal den sogenannten Schließdruck:${\text{P}}_{\text{s}} \text{=} \frac{\text{4 F₁}}{\text{Π·(d₂² - d₃²)}}$

Geringfügiges Unterschreiten des Schließdruckes löst den Schließvorgang der Düsennadel aus, nach deren Aufsetzen ein schlagartiger Teilzusammenbruch der Öffnungskraft gemäß dem Geraden-Abschnitt D-E infolge Verkleinerung der hydraulischen Angriffsfläche von$\text{F₁ = Π·} \frac{\text{d₂²}}{\text{4}} \text{auf}$
stattfindet.

Das Diagramm läßt deutlich erkennen, daß bei gleichgroß gefordertem Öffnungsdruck ein System, bei dem die Schließkraft der Feder von einer hydraulischen Hilfskraft (erzeugt unter zur Hilfenahme des Leitungsdruckes) Unterstützung erfährt, eine nahezu beliebig schwache Dimensionierung der Schließfeder durch Wahl einer geeigneten Konstellation aller beteiligter hydraulischer Wirkflächen zuläßt. Ganz im Gegensatz also zu einem System, dessen Schließkraft ausschließlich von der Dimensionierung der Schließkraft der Feder bestimmt ist (Figur 3).

Es läßt sich folglich auch der Umkehrschluß ziehen, nämlich daß bei Forderung nach einem höheren Öffnungsdruck - wie etwa bei der Einführung eines vergleichsweise hohen, an anderer Stelle geforderten Standdruckes - die Einführung einer leitungsdruckgesteuerten Komponente der Schließkraft keineswegs eine zwangsläufige Verstärkung der Schließfeder zur Folge haben muß. An dieser Stelle sei vermerkt, daß diese Methode der Ansprechdruckerhöhung zu günstigeren Tröpfchengrößen-Spektren beim Kraftstoff-Zerstäuben führt, was ein nicht unwesentlicher Beitrag zur besseren Gemischaufbereitung zum Zwecke der Schwarzrauchminderung wie der Kaltstartverbesserung ist.

## Patentansprüche

1. Einspritzvorrichtung für selbstzündende Brennkraftmaschine, bei der die einzuspritzende Brennstoffmenge in eine Vor- und Haupteinspritzung unterteilt wird, bestehend aus einer Einspritzpumpe (1) und einer Einspritzdüse (2), wobei die Zuführung des Brennstoffes von der Einspritzpumpe (1) zur Einspritzdüse (2) über zwei Einspritzleitungen (3, 4) unterschiedlicher Länge erfolgt und in der kürzeren ersten Einspritzleitung (3) vor Einmündung in die Einspritzdüse (2) ein federbelastetes erstes Rückschlagventil (8) vorgesehen ist, wobei beide Einspritzleitungen stromab am einspritzdüsenseitigen Ende in ein Verteilerstück (7) einmünden, welches zusätzlich Anschlüsse für ein elektrisch betätigbares Bypassventil (11) und die Einspritzdüse (2) aufweist, wobei vor der Einmündung der längeren zweiten Einspritzleitung (4) in das Verteilerstück (7) ein federbelastetes zweites Rückschlagventil (9) in die längere zweite Einspritzleitung (4) eingebaut ist, und wobei die Längendifferenz der Einspritzleitungen so gewählt ist, daß aufgrund der unterschiedlichen Druckwellenlaufzeiten der Zeitverzug zwischen Vor- und Haupteinspritzung erreicht wird, dadurch gekennzeichnet, daß die Einspritzpumpe eine Reiheneinspritzpumpe (1) ist, daß die längere zweite Einspritzleitung (4) unmittelbar von einem weiteren Verteilerstück (5) eines Druckstutzens (6) der Reiheneinspritzpumpe (1) abzweigt, und daß an das weitere Verteilerstück (5) zusätzlich ein elektrisch betätigbares weiteres Bypassventil (10) angeschlossen ist.

2. Einspritzvorrichtung nach Anspruch 1, dadurch gekennzeichnet, daß das Einspritzventil (2) bestehend aus einem Düsenkörper (17) und einem Düsenhalter (16) eine durch Kolben (23) und Schließfeder (20) belastete Düsennadel (19) aufweist, und daß die Düsennadel im Bereich eines Druckraumes (21) als Differenzkolben mit Druckschulter (22) ausgebildet ist, wobei die Brennstoffzufuhr von einem Anschluß (25) über eine erste Bohrung (26) zum Kolben (23) und über eine von der ersten Bohrung abzweigende zweite Bohrung (27) und eine dritte Bohrung (27a) zum Druckraum (21) erfolgt.

3. Einspritzvorrichtung nach Anspruch 1, dadurch gekennzeichnet, daß die Bypassventile (10 und 11) mit Druckregelventilen (10a, 10b) mit Rückschlageigenschaft in Reihe geschaltet sind, und, daß die Einspritzleitungen (3 und 4) auch bei Förderpausen der Einspritzpumpe (1) unter einem Druck stehen, der den höchsten Verdichtungsdruck der Brennkraftmaschine überschreitet.

4. Einspritzvorrichtung nach den Ansprüchen 1 und 3, dadurch gekennzeichnet, daß die Bypassventile (10 und 11) durch Solenoide (12 und 13) erregbar sind, und daß zur Erregung elektronische Schalter (14 und 15) Anwendung finden.

## Claims

1. Injection device for an auto-ignition internal combustion engine, in which the quantity of fuel to be injected is devided into a preliminary and a main injection, comprising an injection pump (1) and an injection nozzle (2), the fuel being supplied from the injection pump (1) to the injection nozzle (2) by way of two injection lines (3, 4) of different lengths and a spring-loaded first non-return valve (8) being privided in the shorter first injection line (3) before the point at which it opens into the injection nozzle (2), both injection lines opening downstream at the injection nozzle end into a distributor piece (7) which in addition has connections for an electrically actuable by-pass valve (11) and the injection nozzle (2), a spring loaded second non-return valve (9) being incorporated into the longer second injection line (4) before the point at which the longer second injection line (4) opens into the distributor piece (7), and the difference in length of the injection lines being selected such that as a result of the different pressure wave propagation times the time delay is achieved between preliminary and main injection, characterized in that the injection pump is a series injection pump (1), in that the the longer second injection line (4) branches off directly from a further distributor piece (5) of a pressure connection piece (6) of the series injection pump (1), and in that in addition an electrically axtuable further by-pass valve (10) is connected to the further distributot piece (5).

2. Injection device according to Claim 1, characterized in that the injection valve (2) comprising a nozzle body (17) and a nozzle holder (16) has a nozzle needle (19) acted upon by the piston (23) and the closing spring (20), and in that the nozzle needle is constructed in the region of a pressure space (21) as a differential piston with a pressure shoulder (22), the fuel being supplied from a connection (25) by way of a first bore (26) to the piston (23) and being supplied by way of a second bore (27) branching off from the first bore and a third bore (27a) to the pressure space (21).

3. Injection device according to Claim 1, characterized in that the by-pass valves (10 and 11) are connected in series with pressure regulation valves (10a, 10b) capable of a non-return function, an in that the injection lines (3 and 4) are at a pressure, even when the injection pump (1) is at rest, which exceeds the highest compression pressure of the internal combustion engine.

4. Injection devixe according to Claims 1 and 3, characterized in that the by-pass valves (10 and 11) are activatable by solenoids (12 and 13), and in that electronic switches (14 and 15) are used to axtivate them.

## Revendications

1. Dispositif d'injection pour des moteurs à combustion interne à auto-allumage, avec répartition de la quantité de carburant à injecter en une injection ou une préinjection et une injection principale, dispositif comprenant une pompe d'injection (1) et un injecteur (2), l'alimentation en carburant de l'injecteur (2) par la pompe d'injection (1) se faisant par l'intermédiaire de deux conduites d'injection (3, 4) de longueurs différentes et dans la première conduite d'injection (3) courte, avant l'embouchure dans l'injecteur (2), il est prévu un premier clapet anti-retour (8) chargé par un ressort, les deux conduites d'injection débouchant en aval, au niveau de l'extrémité située du côté de l'injecteur dans un répartiteur (7) qui comporte en outre des moyens de raccordement pour une électrovanne (11) actionnée électriquement et comportant l'injecteur (2) en amont de l'embouchure de la seconde conduite plus longue d'injection (4), dans le répartiteur (7), il y a une second clapet anti-retour (9) chargé par ressort monté dans la seconde plus longue conduite (4) et la différence de longueur des conduites d'injection est choisie pour que selon les temps de parcours différents des ondes de choc atteignent l'intervalle entre la préinjection et l'injection principale, dispositif caractérisé en ce que la pompe d'injection est une pompe d'injection de type série (1) et la seconde conduite d'injection (4) longue dérive directement d'un autre répartiteur (5) d'un ajutage de pression (6) de la pompe d'injection de carburant (1), en ce qu'aucune autre vanne de dérivation (10) à commande électrique est reliée à l'autre répartiteur (5).

2. Dispositif d'injection selon la revendication 1, caractérisé en ce que l'injecteur (2) composé d'un corps (17) et d'un support d'injecteur (16) est munie d'une aiguille d'injecteur (19) chargée par le piston (23) et le ressort d'obturation (20) et l'aiguille de l'injecteur possèdent un épaulement de pression (22) au niveau d'une chambre de pression (21) pour constituer un piston différentiel et l'alimentation en carburant du raccord (25) se fait à travers un premier perçage (26) jusqu'au piston (23) et par un second perçage (27) dérivant du premier perçage et un troisième perçage (27a) jusqu'à dans la chambre de pression (21).

3. Dispositif d'injection selon la revendication 1, caractérisé en ce que les électrovannes de dérivation (10, 11) sont branchées en série avec des clapets de régulation de pression (10a, 10b) ayant des caractéristiques anti-retour, suivant un branchement en série et en ce que les conduites d'injection (3, 4) sont également soumises à une pression pendant les arêtes de transfert de la pompe d'injection (1), en étant soumise à une pression qui est supérieure à la pression de compression la plus élevée du moteur à compression interne.

4. Dispositif selon les revendications 3 et 4, caractérisé en ce que les électrovannes de dérivation (10, 11) sont excitées par des solénoïdes (12, 13) et pour l'excitation utilise des commutateurs électroniques (14, 15).
